# FASCICULE DE BREVET EUROPEEN

(11) **EP 3 227 043 B1**
(45) Date de publication et mention de la délivrance du brevet: **17.02.2021**
(21) Numéro de dépôt: 15817458.1
(22) Date de dépôt: 01.12.2015
(51) Int. Cl.: B23B 47/28, B25D 5/02

(54) **TÊTE DE PERCUTEUR, PERCUTEUR, PROCÉDÉ DE FABRICATION D'UN TEL PERCUTEUR ET PROCÉDÉ DE PERÇAGE DE TÔLES DE TOIT À L'AIDE D'UN TEL PERCUTEUR**
SCHLAGWERKZEUGKOPF, SCHLAGWERKZEUG, VERFAHREN ZUR HERSTELLUNG EIN SOCLHES SCHLAGWERKZEUG UND VERFAHREN ZUM DURCHSTECHEN VON METALLDACHEINDECKUNGSBLECHEN MIT SOLCH EINEM SCHLAGWERKZEUG
PERCUSSION TOOL HEAD, PERCUSSION TOOL, METHOD OF FABRICATION SUCH A PERCUSSION TOOL AND METHOD FOR PIERCING METAL ROOFING SHEETS USING SUCH A PERCUSSION TOOL

(30) Priorité: 01.12.2014 FR 1461749
(43) Date de publication de la demande: 11.10.2017
(73) Titulaire: Rizzi, Pierre, 73460 Clery (FR)
(72) Inventeur: Rizzi, Pierre, 73460 Clery (FR)
(74) Mandataire: Talbot, Alexandre
(86) Numéro de dépôt international: PCT/FR2015/053289
(87) Numéro de publication internationale: WO 2016/087774

(56) Documents cités:
- WO-A1-00/74884
- WO-A1-92/12828
- DE-U1- 29 514 945
- GB-A- 847 396
- JP-A- S6 393 575

## Description

### Domaine technique de l'invention

L'invention concerne une tête de percuteur selon le préambule de la revendication 1. Une telle tête de percuteur est connue de GB 847 396 A. L'invention concerne également un percuteur portatif, un procédé de fabrication d'un percuteur portatif et un procédé de perçage de tôle de toit. L'invention est relative à un percuteur utilisé dans le domaine de la charpenterie.

### État de la technique

Des tôles de toit sont fixées au moyen de tirefonds. Afin de ne pas endommager les tôles, des avant-trous sont réalisés généralement au moyen d'un pointeau et d'un marteau. Cette technique est très simple à mettre en œuvre mais n'est pas très fiable car le pointeau peut être mal positionné par rapport à la tôle qui doit être percée, et de ce fait le charpentier pourrait faire un trou qui n'est pas orthogonal à la surface des tôles. Il n'est pas non plus exclu que la tôle soit détériorée par le glissement du pointeau lors de la réalisation de l'avant-trou.

Du point de vue de la santé, cette technique n'est pas satisfaisante non plus. Le charpentier peut se taper sur les doigts, et la répétition des chocs peut provoquer des lésions telles que des tendinites ou le syndrome du canal carpien.

### Objet de l'invention

Un objet de l'invention consiste en une tête de percuteur et un percuteur portatif qui soient plus fiables en termes de résultats, et dont l'utilisation est moins traumatisante pour le charpentier.

A ce titre, la tête de percuteur selon la présente invention comporte : les caractéristiques de la revendication 1.

L'élément élastique peut par exemple être un ressort hélicoïdal entourant le pointeau et positionné entre le nez et le sabot. L'organe de renvoi peut quant à lui être une tige connectant le sabot à une gâchette de percuteur.

Par ailleurs, la tête de percuteur peut comprendre un guide de perçage comportant :
- un trou permettant le passage du pointeau,
- au moins une zone en saillie complémentaire d'une rainure d'introduction/extraction du guide de perçage du sabot, de sorte à permettre la translation du guide de perçage par rapport au sabot suivant une direction orthogonale à l'axe longitudinal.
- une rainure de placement du guide de perçage par rapport à une zone en saillie du support à percer.

Dans ce cas, le pointeau peut être agencé pour faire saillie suivant l'axe longitudinal, depuis la surface du guide de perçage en contact avec le support à percer, sur une longueur comprise entre 30 et 40mm. Le sabot peut également comporter une butée configurée pour empêcher le déplacement du guide lors du perçage.

L'invention concerne également un percuteur portatif selon la revendication 7.

Selon un mode de réalisation spécifique du percuteur, le pointeau et le manche du percuteur peuvent former un angle compris entre 95 et 120 degrés, l'angle étant mesuré du côté de la tête du percuteur.

L'invention concerne également un procédé de fabrication d'un percuteur portatif selon la revendication 9.

L'invention est finalement relative au procédé de perçage de tôles de toit selon la revendication 10.

Selon un mode de mise en œuvre particulier du procédé, la première direction de travail peut être orientée depuis le haut du toit vers le bas du toit.

### Description sommaire des dessins

D'autres avantages et caractéristiques ressortiront plus clairement de la description qui va suivre de modes particuliers de réalisation de l'invention donnés à titre d'exemples non limitatifs et représentés aux dessins annexés, dans lesquels :
- la figure 1 illustre de façon schématique un mode de réalisation d'une tête de percuteur;
- la figure 2 illustre plus en détails le sabot de la tête de percuteur,
- la figure 3 présente l'agencement du sabot avec un guide de perçage,
- la figure 4 illustre schématiquement un mode de réalisation d'un corps de percuteur.

### Description détaillée

Une tête de percuteur 1 comporte un nez 2 monté amovible sur un percuteur 3. Une première extrémité de la tête 1 peut être fixée à percuteur portatif 3 par exemple au moyen de vis 4 comme cela est représenté à la figure 1. Par portatif, on entend que le percuteur 3 peut être transporté par un utilisateur avec une seule main.

Le nez 2 comporte un premier trou 5 de révolution suivant un axe longitudinal AA, le trou premier 5 pouvant par exemple avoir une forme tubulaire ou conique. Le rôle du premier trou 5 est de permettre le passage d'un pointeau 6 dont l'extrémité a la forme d'une pointe. Cette forme est avantageuse car elle évite la déformation du support lors du perçage. En effet, si le pointeau 6 était plat, l'opération de perçage provoquerait des bavures autour du trou de perçage.

Par ailleurs, le pointeau 6 peut avantageusement translater suivant l'axe longitudinal AA sous l'effet d'une force pneumatique comme on le verra plus loin.

A une deuxième extrémité de la tête 1 opposée à la première extrémité se trouve un sabot 7 dont le rôle est de venir en appui contre le support à percer. De manière avantageuse, la mise en appui est réalisée au moyen d'un guide de perçage 8 monté de manière amovible par rapport au sabot 7.

Le sabot comporte un deuxième trou 7a d'axe longitudinal AA à travers lequel peut passer le pointeau 6 lors du perçage.

Le sabot 7 peut translater suivant l'axe longitudinal entre des première et deuxième positions. La première position correspond à la position dans laquelle se trouve le sabot 7 lorsque le percuteur 3 n'est pas utilisé. Lorsque le percuteur 3 est en train de percer un support, le sabot 7 se trouve dans une deuxième position différente de la première.

Pour permettre le retour du sabot 7 de la deuxième position vers la première position, la tête peut comporter un élément élastique 9. Cet élément élastique 9 est configuré pour écarter le sabot 7 du nez 2. La distance séparant ces deux éléments est donc maximale lorsque le sabot est dans la première position, et minimale lorsqu'il est dans la deuxième position.

Selon un mode de réalisation particulier et très compact illustré sur les figures 1 et 3, l'élément élastique 9 peut être un ressort hélicoïdal positionné entre le nez 2 et le sabot 7 autour du pointeau 6.

Pour que le charpentier puisse utiliser le percuteur en toute sécurité, la tête de percuteur 1 comporte un organe de renvoi 10 connecté à la fois au sabot 7 et à un système de sécurité présent dans le percuteur 3. Le rôle de l'organe de renvoi 10 est d'enclencher la sécurité dès que le sabot 7 n'est pas dans la deuxième position. Il faut donc que le charpentier appuie suffisamment fort le percuteur 3 contre le support à percer pour comprimer au moins en partie l'élément élastique 9 et débrayer le système de sécurité.

L'organe de renvoi 10 peut par exemple prendre la forme d'une tige connectée d'une part au sabot 7 et d'autre part à la gâchette du percuteur 3. Ce mode de réalisation est représenté sur la figure 1.

Le mouvement du sabot 7 selon l'axe longitudinal AA est dissocié d'un système pneumatique permettant le mouvement du pointeau 6 selon cet axe lors du perçage. En effet, lorsque le charpentier appuie le percuteur 3 contre un support, cela débraye le système de sécurité, et lorsqu'il appuie en plus sur la gâchette du percuteur, une force de pression propulse le pointeau 6 vers l'extérieur de la tête 1. La force exercée sur le pointeau 6 est telle que ce dernier fait un mouvement rapide dans la direction de perçage lors du perçage. Ce mouvement provoque le déplacement du pointeau 6 à travers le sabot 7.

Lorsque le charpentier déclenche le perçage, le pointeau 6 fait saillie au niveau de la surface du guide de perçage 8 sur une longueur comprise entre 30 et 40 mm. Cette longueur est suffisante pour permettre le perçage de plusieurs épaisseurs de tôle de toit sans endommager la charpente. A cet effet, le guide de perçage comporte un trou 8a d'axe longitudinal AA permettant le passage du pointeau 6. Quelle que soit la force de l'utilisateur, ce mode de réalisation permet de réaliser des trous de manière plus reproductible qu'en utilisant un pointeau et un marteau comme dans l'art antérieur.

Pour cela le percuteur 3 est connecté à un compresseur pouvant avantageusement fournir une pression comprise entre 4 et 8 bars. Cette gamme de pression est privilégiée car sa valeur minimale est suffisante pour percer un support en exerçant un effort moindre par rapport aux techniques de l'art antérieur, et sa valeur maximale est suffisamment faible pour ne pas fragiliser le pointeau et ne pas provoquer de douleur chez le charpentier en raison d'une utilisation répétée.

La forme du sabot 7 est par ailleurs adaptée pour maintenir le guide de perçage 8 dans une position permettant de réaliser des trous dont l'axe est orthogonal à la surface du support à percer.

Le sabot 7 comprend au moins une rainure 7b placée suivant un axe orthogonal à l'axe longitudinal AA, permettant d'introduire et d'enlever le guide de perçage 8. La forme du guide 8 est adaptée en conséquence afin que ce dernier soit maintenu dans le sabot 7. Le guide de perçage 8 comporte au moins une zone en saillie 8b complémentaire de la rainure 7b du sabot 7.

Dans le mode de réalisation illustré sur les figures, le sabot 7 comporte deux rainures 7b s'étendant sur toute la longueur du sabot suivant un axe orthogonal à l'axe longitudinal AA. Ces rainures sont formées par repliement des extrémités de la plaque formant le sabot 7. Ainsi, dans un plan orthogonal à l'axe des rainures 7b, la section du sabot 7 a une forme comprenant deux crochets à ses extrémités. Les rainures 7b forment donc un rail de maintien du guide de perçage 8.

Dans le mode de réalisation illustré sur la figure 3, le guide de perçage 8 comporte deux zones en saillie 8b ayant des formes complémentaires des rainures 7b. Dans ce mode de réalisation spécifique, le guide de perçage 8 comporte également deux rainures 8c placées sous les zones en saillie 8b pour loger les extrémités repliées de la plaque formant le sabot 7. Le guide de perçage 8 peut alors coulisser le long du sabot 7.

Le sabot 7 comporte également des moyens de blocage 7c du guide de perçage 8, par exemple une butée telle que celle représentée à la figure 2. Cette butée 7c empêche les mouvements du guide de perçage 8 dans le sabot 7 lors du perçage, comme on le verra plus loin.

Le guide de perçage 8 comporte par ailleurs une rainure de placement 8d du guide de perçage sur une zone en saillie d'un support à percer. La forme de la rainure peut être adaptée au type de support à percer. Dans un plan orthogonal à l'axe de la rainure 8d, la rainure peut par exemple avoir une forme de demi-lune comme sur le mode de réalisation de la figure 3. La forme peut également être polygonale (triangulaire, rectangulaire, trapézoïdale, etc.).

Le rôle de la rainure 8d est d'éviter un mauvais placement du percuteur par rapport au support à percer. On s'assure ainsi que le trou formé par le percuteur est bien orthogonal au support à percer.

Pour fabriquer un percuteur portatif 3, la tête 1 est montée sur un corps 11 comprenant une chambre 12 d'axe longitudinal AA. Le sabot 7 et le nez 2 sont connectés l'un à l'autre, et le nez 2 est fixé sur le corps 11. Le pointeau 6 est alors monté sur le corps 11, de sorte à être logé partiellement dans la chambre 12 (cf. fig.4), et à traverser le nez à travers le premier trou 5 et le sabot à travers le deuxième trou 7a. Le pointeau 6 peut être maintenu dans la chambre 12 par collage, par un système d'écrou et contre-écrou, ou par tout autre moyen de fixation accessible à l'homme du métier.

Le corps 11 comporte également un manche 13 utilisé pour porter le percuteur 3. Pour apporter l'énergie nécessaire lors du perçage, le percuteur 3 comporte également un système pneumatique (non représenté) tel qu'un compresseur possédant les propriétés mentionnées ci-dessus.

L'axe du manche 13 et l'axe longitudinal AA peuvent former un angle compris entre 90 et 120 degrés, cet angle étant mesuré du côté de la tête 1. Préférentiellement, cet angle est compris entre 95 et 120, de sorte que le manche 13 peut avantageusement être incliné vers l'arrière du corps 11 du percuteur 3. Cette gamme angulaire est particulièrement adaptée pour faciliter le maintien du percuteur 3 et donc améliorer le confort du charpentier lors d'une utilisation répétée sur des toits pentus.

Etant donné la position du manche 13 par rapport à l'axe longitudinal AA, qui est également l'axe de perçage, il est préférable que la butée 7c du sabot 7 soit placée du côté du manche 13 du percuteur 3 pour éviter le glissement du guide de perçage 8 lors du perçage d'un support.

Par conséquent, pour percer des tôles de toit, il est tout d'abord préférable d'employer des tôles de toit comportant au moins une zone en saillie pour pouvoir faire usage d'un guide de perçage 8 monté sur un percuteur 3 tel que celui décrit ci-dessus.

Le guide de perçage 8 est inséré dans un sabot 7 d'une tête 1 montée sur le percuteur 3, l'insertion du guide 8 dans le sabot 7 se faisant du haut du sabot 7 vers le bas du sabot 7. Par « bas du sabot », on entend le côté du sabot orienté du côté du manche 13 du percuteur, le « haut du sabot » correspondant à la direction opposée au bas du sabot 7. Une portion en saillie 8a du guide 8 coulisse dans une rainure 7b du sabot jusqu'à ce que le guide 8 soit en contact avec une butée 7c du sabot 7.

Le percuteur 3 muni du guide 8 est alors placé contre les tôles de toit. Une rainure de placement 8d du guide 8 est en particulier mise en contact avec l'une des zones en saillie du toit. Pour cela, la forme de la rainure de placement 8d du guide a été judicieusement choisie pour avoir une forme complémentaire de celle des zones en saillie du toit.

Le charpentier peut alors faire des trous le long de la zone en saillie selon une première direction de travail pouvant de préférence partir du haut du toit vers le bas du toit. Cette direction de travail permet de maintenir le guide de perçage 8 contre la butée 7c du sabot, et est plus intuitive pour le charpentier compte tenu de la position du manche 13 relativement à l'axe de perçage.

L'homme du métier peut par exemple monter un dispositif de maintien supplémentaire sur le sabot destiné à bloquer le guide de perçage après avoir été mis en place sur la tête de percuteur.

## Revendications

1. Tête (1) de percuteur comprenant :
• un nez (2) comportant un premier trou (5) positionné suivant un axe longitudinal (AA), le nez (2) étant configuré pour être fixé de manière amovible sur un corps (11) de percuteur (3),
• un pointeau (6) pointu logé partiellement dans une chambre (12) de percuteur (3) et traversant le nez (2) à travers le premier trou (5), le pointeau (6) étant configuré pour translater suivant l'axe longitudinal (AA) sous l'effet d'une force pneumatique, et
• un sabot (7) connecté au nez (2) et comportant un deuxième trou (7a) d'axe longitudinal (AA) à travers lequel passe le pointeau (6), de sorte que le pointeau (6) percute le support à percer,
**caractérisée en ce que** le sabot (7) est monté mobile en translation entre des première et deuxième positions suivant l'axe longitudinal au moyen d'un élément élastique (9) configuré pour écarter le sabot (7) du nez (2) depuis la deuxième vers la première position, le sabot (7) comportant un organe de renvoi (10) destiné à coopérer avec un système de sécurité d'un percuteur (3) lorsque le sabot (7) est dans la première position.

2. Tête (1) de percuteur selon la revendication 1, dans lequel l'élément élastique (9) est un ressort hélicoïdal entourant le pointeau (6) et positionné entre le nez (2) et le sabot (7).

3. Tête (1) de percuteur selon la revendication 1 ou 2, dans lequel l'organe de renvoi (10) est une tige connectant le sabot (7) à une gâchette de percuteur (3).

4. Tête (1) de percuteur selon l'une quelconque des revendications 1 à 3, comprenant un guide de perçage (8) comportant :
• un trou (8a) permettant le passage du pointeau (6),
• au moins une zone en saillie (8b) complémentaire d'une rainure (7b) d'introduction/extraction du guide de perçage (8) du sabot (7), de sorte à permettre la translation du guide de perçage (8) par rapport au sabot (7) suivant une direction orthogonale à l'axe longitudinal (AA).
• une rainure de placement (8d) du guide de perçage (8) par rapport à une zone en saillie du support à percer.

5. Tête (1) de percuteur selon la revendication 4, dans lequel le pointeau (6) fait saillie suivant l'axe longitudinal (AA), au niveau de la surface du guide de perçage (8) en contact avec le support à percer, sur une longueur comprise entre 30 et 40mm.

6. Tête (1) de percuteur selon l'une quelconque des revendications 4 ou 5, dans lequel le sabot (7) comporte une butée (7c) configurée pour empêcher le déplacement du guide (8) lors du perçage.

7. Percuteur portatif (3) comportant :
• une tête (1) de percuteur selon l'une quelconque des revendications 1 à 6,
• un corps (11) comprenant un manche (13) et une chambre (12) destinée à loger le pointeau (6) de la tête (1) de percuteur.

8. Percuteur portatif (3) selon la revendication 7, dans lequel le pointeau (6) et le manche (13) forment un angle compris entre 90 et 120 degrés, l'angle étant mesuré du côté de la tête (1) du percuteur portatif (3).

9. Procédé de fabrication d'un percuteur portatif (3), comportant les étapes suivantes :
• fournir une tête (1) de percuteur selon l'une des revendications 1 à 6,
• fournir un corps (11) comprenant un manche (13) et une chambre (12) destinée à loger le pointeau (6) de la tête (1) de percuteur,
• fixer le nez (2) sur le corps (11),
• connecter le sabot (7) et le nez (2),
• monter le pointeau (6) sur le corps (11) de sorte qu'il soit logé partiellement dans la chambre (12), et qu'il traverse le nez (2) à travers le premier trou (5), et le sabot (2) à travers le deuxième trou (7a).

10. Procédé de perçage de tôles de toit comprenant les étapes suivantes :
• fournir des tôles de toit comprenant au moins une zone en saillie,
• fournir un percuteur portatif (3) selon l'une quelconque des revendications 7 ou 8, comportant une tête selon l'une quelconque des revendications 4 à 6,
• positionner le guide de perçage (8) sur le sabot (7),
• placer la rainure de placement (8d) du guide de perçage (8) en contact avec l'une des zones en saillie des tôles de toit,
• former des trous le long de l'une des zones en saillie selon une première direction de travail.

11. Procédé de perçage selon la revendication 10, dans lequel la première direction de travail est orientée depuis le haut du toit vers le bas du toit.

## Patentansprüche

1. Schlagwerkzeugkopf (1), umfassend:
• eine Nase (2), umfassend ein erstes Loch (5), das entlang einer Längsachse (AA) positioniert ist, wobei die Nase (2) eingerichtet ist, um abnehmbar auf einem Körper (11) eines Schlagwerkzeuges (3) befestigt zu sein,
• eine scharfe Spitze (6), die teilweise in einer Kammer (12) eines Schlagwerkzeuges (3) angeordnet ist und durch die Nase (2) durch das erste Loch (5) hindurchgeht, wobei die Spitze (6) eingerichtet ist, um sich entlang der Längsachse (AA) unter der Wirkung einer pneumatischen Kraft translatorisch zu bewegen, und
• einen Haltefuß (7), der mit der Nase (2) verbunden ist und ein zweites Loch (7a) mit einer Längsachse (AA) umfasst, durch das die Spitze (6) hindurchgeht, so dass die Spitze (6) auf den zu durchbohrenden Träger schlägt,
**dadurch gekennzeichnet, dass** der Haltefuß (7) in Translation beweglich zwischen ersten und zweiten Positionen entlang der Längsachse mit Hilfe eines elastischen Elements (9) montiert ist, das eingerichtet ist, um den Haltefuß (7) von der Nase (2) von der zweiten in die erste Position zu entfernen, wobei der Haltefuß (7) ein Umlenkelement (10) umfasst, das dazu bestimmt ist, mit einem Sicherheitssystem eines Schlagwerkzeuges (3) zusammenzuwirken, wenn der Haltefuß (7) in der ersten Position ist.

2. Schlagwerkzeugkopf (1) nach Anspruch 1, bei dem das elastische Element (9) eine Spiralfeder ist, die die Spitze (6) umgibt und zwischen der Nase (2) und dem Haltefuß (7) positioniert ist.

3. Schlagwerkzeugkopf (1) nach Anspruch 1 oder 2, bei dem das Umlenkelement (10) eine Stange ist, die den Haltefuß (7) mit einem Auslöser des Schlagwerkzeugs (3) verbindet.

4. Schlagwerkzeugkopf (1) nach einem der Ansprüche 1 bis 3, umfassend eine Bohrführung (8), umfassend:
• ein Loch (8a), das die Durchführung der Spitze (6) ermöglicht,
• mindestens eine vorspringende Zone (8b), die zu einer Nut (7b) zur Einführung/Entnahme der Bohrführung (8) des Haltefußes (7) komplementär ist, um die Translation der Bohrführung (8) in Bezug zum Haltefuß (7) in eine Richtung orthogonal zur Längsachse (AA) zu ermöglichen,
• eine Nut (8d) zur Anordnung der Bohrführung (8) in Bezug zu einer vorspringenden Zone des zu durchbohrenden Trägers.

5. Schlagwerkzeugkopf (1) nach Anspruch 4, bei dem die Spitze (6) entlang der Längsachse (AA) im Bereich der Oberfläche der Bohrführung (8), die mit dem zu durchbohrenden Träger in Kontakt ist, auf einer Länge zwischen 30 und 40 mm herausragt.

6. Schlagwerkzeugkopf (1) nach einem der Ansprüche 4 oder 5, bei dem der Haltefuß (7) einen Anschlag (7c) umfasst, der eingerichtet ist, um die Verlagerung der Führung (8) während des Bohrens zu verhindern.

7. Tragbares Schlagwerkzeug (3), umfassend:
• einen Schlagwerkzeugkopf (1) nach einem der Ansprüche 1 bis 6,
• einen Körper (11), umfassend einen Griff (13) und eine Kammer (12), die dazu bestimmt ist, die Spitze (6) des Schlagwerkzeugkopfes (1) aufzunehmen.

8. Tragbares Schlagwerkzeug (3) nach Anspruch 7, bei dem die Spitze (6) und der Griff (13) einen Winkel zwischen 90 und 120 Grad bilden, wobei der Winkel auf der Seite des Kopfes (1) des tragbaren Schlagwerkzeuges (3) gemessen wird.

9. Verfahren zur Herstellung eines tragbaren Schlagwerkzeuges (3), umfassend die folgenden Schritte:
• Bereitstellen eines Schlagwerkzeugkopfes (1) nach einem der Ansprüche 1 bis 6,
• Bereitstellen eines Körpers (11), umfassend einen Griff (13) und eine Kammer (12), die dazu bestimmt ist, die Spitze (6) des Schlagwerkzeugkopfes (1) aufzunehmen,
• Befestigen der Nase (2) auf dem Körper (11),
• Verbinden des Haltefußes (7) und der Nase (2),
• Montieren der Spitze (6) auf dem Körper (11), so dass sie teilweise in der Kammer (12) angeordnet ist und durch die Nase (2) durch das erste Loch (5) und den Haltefuß (2) durch das zweite Loch (7a) hindurchgeht.

10. Verfahren zum Durchbohren von Dachblechen, umfassend die folgenden Schritte:
• Bereitstellen der Dachbleche, umfassend mindestens eine vorspringende Zone,
• Bereitstellen eines tragbaren Schlagwerkzeuges (3) nach einem der Ansprüche 7 oder 8, umfassend einen Kopf nach einem der Ansprüche 4 bis 6,
• Positionieren der Bohrführung (8) auf dem Haltefuß (7),
• Anordnen der Nut (8d) zur Anordnung der Bohrführung (8) in Kontakt mit einer der vorspringenden Zonen der Dachbleche,
• Ausbilden der Löcher entlang einer der vorspringenden Zonen in eine erste Arbeitsrichtung.

11. Verfahren zum Durchbohren nach Anspruch 10, bei dem die erste Arbeitsrichtung vom Dach oben zum Dach unten ausgerichtet ist.

## Claims

1. Percussion tool head (1) comprising:
• a nose (2) comprising a first hole (5) positioned on a longitudinal axis (AA), the nose (2) being configured to be fixed in removable manner on a body (11) of the percussion tool (3),
• a sharp spike (6) partially housed in a chamber (12) of the percussion tool (3) and passing through the nose (2) via the first hole (5), the spike (6) being configured to translate along the longitudinal axis (AA) by means of a pneumatic force, and
• a block (7) connected to the nose (2) and comprising a second hole (7a) of longitudinal axis (AA) through which the spike (6) passes so that the spike (6) strikes the support to be drilled,
**characterised in that** the block (7) is fitted movable in translation between first and second positions along the longitudinal axis by means of a flexible means (9) configured to move the block (7) away from the nose (2) from the second position to the first position, the block (7) comprising return means (10) designed to collaborate with a safety system of a percussion tool (3) when the block (7) is in the first position.

2. Percussion tool head (1) according to claim 1, wherein the flexible means (9) is a coil spring surrounding the spike (6) and positioned between the nose (2) and the block (7).

3. Percussion tool head (1) according to claim 1 or 2, wherein the return means (10) is a rod connecting the block (7) to a trigger of the percussion tool (3).

4. Percussion tool head (1) according to any one of claims 1 to 3, comprising a drilling guide (8) comprising:
• a hole (8a) through which the spike (6) is able to pass,
• at least one salient area (8b) complementary to a groove (7b) for insertion/extraction of the drilling guide (8) of the block (7) so as to enable translation of the drilling guide (8) with respect to the block (7) in a direction orthogonal to the longitudinal axis (AA),
• a positioning groove (8d) of the drilling guide (8) with respect to a salient area of the support to be drilled.

5. Percussion tool head (1) according to claim 4, wherein the spike (6) is salient in the direction of the longitudinal axis (AA) at the level of the surface of the drilling guide (8) in contact with the support to be drilled over a length comprised between 30 and 40mm.

6. Percussion tool head (1) according to either one of claims 4 or 5, wherein the block (7) comprises a stop (7c) configured to prevent movement of the guide (8) when holes are drilled.

7. Portable percussion tool (3) comprising:
• a percussion tool head (1) according to any one of claims 1 to 6,
• a body (11) comprising a handle (13) and a chamber (12) designed to house the spike (6) of the percussion tool head (1).

8. Portable percussion tool (3) according to claim 7, wherein the spike (6) and handle (13) form an angle comprised between 90 and 120 degrees, the angle being measured on the side where the head (1) of the portable percussion tool (3) is located.

9. Method for manufacturing a portable percussion tool (3) comprising the following steps:
• providing a percussion tool head (1) according to one of claims 1 to 6,
• providing a body (11) comprising a handle (13) and a chamber (12) designed to house the spike (6) of the percussion tool head (1),
• fixing the nose (2) on the body (11),
• connecting the block (7) and the nose (2),
• fitting the spike (6) on the body (11) so that it is partially housed in the chamber (12) and passes through the nose (2) via the first hole (5) and through the block (7) via the second hole (7a).

10. Method for drilling metal roofing sheets comprising the following steps:
• providing metal roofing sheets comprising at least one salient area,
• providing a percussion tool (3) according to either one of claims 7 or 8 comprising a head according to any one of claims 4 to 6,
• positioning the drilling guide (8) on the block (7),
• placing the positioning groove (8d) of the drilling guide (8) in contact with one of the salient areas of the roofing sheets,
• forming holes along one of the salient areas in a first working direction.

11. Method for drilling according to claim 10, wherein the first working direction is oriented from the top of the roof to the bottom of the roof.
